# EUROPÄISCHE PATENTSCHRIFT

(11) **EP 0 810 952 B1**
(45) Veröffentlichungstag und Bekanntmachung des Hinweises auf die Patenterteilung: **25.11.1998**
(21) Anmeldenummer: 96900823.4
(22) Anmeldetag: 01.02.1996
(51) Int. Cl.: B65D 41/34

(54) **VERSCHLUSSKAPPE MIT FANGBAND**
CLOSURE CAP WITH RETAINING STRIP
BOUCHON DE FERMETURE A BANDE DE RETENUE

(30) Priorität: 21.02.1995 CH 502/95
(43) Veröffentlichungstag der Anmeldung: 10.12.1997
(73) Patentinhaber: Crown Cork AG, 4153 Reinach (CH)
(72) Erfinder: BÖSL, Udo, D-79591 Eimeldingen (DE); KIRCHGESSNER, Michael, D-79588 Egringen (DE)
(74) Vertreter: Hepp, Dieter
(86) Internationale Anmeldenummer: CH9600040
(87) Internationale Veröffentlichungsnummer: WO9626122

(56) Entgegenhaltungen:
- EP-A- 0 612 668
- WO-A-94/14673
- DE-A- 2 430 775
- US-A- 4 805 792

## Beschreibung

Die Erfindung betrifft eine Verschlusskappe mit einem Fangband, gemäss dem Oberbegriff von Anspruch 1. Bei solchen Verschlusskappen ist am unteren Rand der Kappenwand ein Haltering angeordnet, der bei aufgesetzter Verschlusskappe einen Wulst an der Behältermündung untergreift. Beim Oeffnen des Behälters wird lediglich der obere Kappenteil entfernt, dagegen bleibt der untere Haltering fest mit der Behältermündung verbunden. Ein längliches Fangband verbindet den Haltering mit dem unteren Rand der Kappenwand, so dass die Kappe auch nach Oeffnen des Behälters durch das Fangband mit diesem verbunden bleibt und nicht verloren gehen kann.

In der Regel werden solche Fangbänder verwendet, um Schraubkappen unverlierbar an einen Behälter zu binden. Aber auch andere Verschlusskappen wie z.B. Schnappverschlüsse können mit einem Fangband und einem Haltering ausgerüstet werden, um den Verlust der Verschlusskappe zu vermeiden. Durch das Fangband wird gleichzeitig die bei einem Abpressen der Verschlusskappe bestehende Verletzungsgefahr wesentlich verringert. Bei einer Schraubkappe kann eine solche Situation z.B. dann eintreten, wenn die Kappe beim Oeffnen des Behälters versehentlich in die falsche Richtung gedreht wird, so dass das Gewinde überschnappt. Steht der Behälter unter Druck, wie dies z.B. bei kohlensäurehaltigen Getränken der Fall ist, so kann die Verschlusskappe beim Ueberschnappen des Gewindes direkt von der Behältermündung abgepresst werden. Aufgrund des Fangbands kann die Verschlusskappe jedoch nicht wegfliegen oder wird wenigstens in der Beschleunigung gehemmt, selbst wenn das Fangband dabei reisst. Die Verletzungsgefahr wird also deutlich verringert.

Je länger das Fangband ist, desto leichter lässt sich der abnehmbare Kappenteil bei geöffnetem Behälter aus dem Bereich der Mündungsöffnung bewegen, so dass die Handhabung des Behälters wie z.B. das Ausgiessen des Behälterinhalts nicht behindert wird. Bei Schraubkappen ist eine gewisse Länge des Fangsbands ausserdem erforderlich, um das Oeffnen des Behälters überhaupt zu ermöglichen, da die Schraubkappe beim Abschrauben vertikal nach oben bewegt werden muss. Das Fangband wird so angeordnet, dass es bei aufgesetzter Verschlusskappe zwischen der Kappenwand und dem Haltering entlang dem Umfang der Verschlusskappe verläuft. Bei dieser Anordnung ist die maximale Länge des Fangbands durch den Umfang der Verschlusskappe begrenzt.

Der Haltering wird gleichzeitig als Garantiering verwendet, der das erstmalige Oeffnen des Behälters anzeigt. Dazu ist der Haltering durch Sollbruchstege mit dem unteren Rand der Kappenwand verbunden. Beim erstmaligen Oeffnen des Behälters werden diese Sollbruchstege zerstört, so dass von aussen sichtbar ist, dass der Behälter bereits einmal geöffnet wurde. Im Bereich des Fangbands werden dazu bevorzugt zwei Reihen von Sollbruchstegen vorgesehen, eine erste zwischen dem Haltering und der Unterkante des Fangbands und eine zweite Reihe von Sollbruchstegen zwischen der Oberkante des Fangbands und dem unteren Rand der Kappenwand. In der Regel weist das Fangband eine obere und eine untere Seitenfläche auf, wobei die obere Seitenfläche durch Sollbruchstege mit dem unteren Rand der Kappenwand verbunden ist und die untere Seitenfläche durch Sollbruchstege mit dem Haltering verbunden ist. Normalerweise hat das Fangband auf seiner gesamten Länge dieselbe Höhe, lediglich in radialer Richtung werden die beiden Seitenflächen leicht geneigt, um bei der Herstellung das Entformen der Verschlusskappe zu erleichtern.

Die DE-A1-24 30 775 zeigt eine unverlierbare Flaschenkappe der vorstehend beschriebenen Art. Die Kappe besteht aus einem schraubbaren oberen Teil und einem unteren Kragen, der einen Wulst an der Behältermündung hintergreift. Der obere Gewindeteil der Kappe ist mit dem unteren Kragen über eine leicht abreissbare, zylindrische Zunge verbunden. Diese Zunge erstreckt sich über den gesamten Umfang und ist über zwei Verbindungszackenreihen mit dem oberen Teil und dem unteren Kragen verbunden. Diese zylindrische Zunge ist an einer Stelle des Umfangs unterbrochen, sodass sie zwei Enden erhält, von denen das eine fest mit dem schraubbaren Kappenteil und das andere fest mit dem unteren Kragen (Haltering) verbunden ist. Sie verleiht daher dem oberen Teil der Kappe die Eigenschaft der Unverlierbarkeit, da der untere Kragen fest auf dem Behälter verankert ist.

Verschlusskappen mit einem Fangband werden häufig anstelle der weitverbreiteten Standard-Verschlusskappen mit herkömmlichem Garantiering zum Verschliessen von seit langem bekannten Behälterformen verwendet. Der Aufbau und die Abmessungen der Verschlusskappe mit Fangband ist daher im wesentlichen durch die bereits länger bestehenden Behälterformen vorgegeben. Dies betrifft insbesondere auch den Aufsetzvorgang auf Behälter, bei dem das Garantieband und in vorliegendem Fall der Haltering über einen Wulst, einzelne Vorsprünge oder andere Rückhalte-Elemente gepresst werden muss. Aufgrund der vorgegebenen Dimensionierung des Halterings ist bei den bekannten Verschlusskappen mit Fangband die Gefahr nicht auszuschliessen, dass der Haltering beim erstmaligen Oeffnen des Behälters über den Wulst an der Behältermündung geschoben und zusammen mit dem oberen Kappenteil von dem Behälter entfernt werden kann. Es besteht daher die Gefahr, dass die Funktion des Halterings nicht zuverlässig gewährleistet ist, sowohl in Bezug auf die Garantiefunktion als auch was die Haltefunktion in Kombination mit dem Fangband betrifft. Ein weiteres Problem ist die zusätzliche Sollreisslinie, welche durch die Anordnung des Fangbands zwischen dem Haltering und dem unteren Rand der Kappenwand entsteht. Die bei Garantieringen allgemein bekannte Gefahr, dass die Sollbruchstege bereits beim erstmaligen Aufschrauben der Verschlusskappe brechen, wird damit zusätzlich gesteigert.

Es ist eine Aufgabe der Erfindung, eine Verschlusskappe mit einem Haltering und einem Fangband zu schaffen, deren Haltering sich bei der erstmaligen Montage der Verschlusskappe ohne Gefährdung der Sollbruchstege über den Wulst der Behältermündung schieben lässt und der anschliessend sicher auf der Behältermündung hält. Diese Aufgabe wird erfindungsgemäss durch eine Verschlusskappe mit den Merkmalen von Anspruch 1 gelöst.

Der Haltering dieser Verschlusskappe weist mehrere von seiner Innenfläche radial einwärts abstehende Zungen auf, die bei aufgesetzter Verschlusskappe nach oben, gegen den Kappenboden gerichtet sind und den Wulst an der Behältermündung untergreifen. Diese Zungen sind lediglich an einem Ende mit dem Haltering verbunden und ihr freies Ende ist in radialer Richtung relativ zu dem Garantieband verschwenkbar. Diese Zungen können daher in radialer Richtung nach aussen geschwenkt werden, wenn sie bei der erstmaligen Montage der Verschlusskappe über den Wulst an der Behältermündung gleiten. Die dabei auftretende Belastung des Halterings und seiner abreissbaren Verbindung mit der Kappenwand kann so wesentlich reduziert werden.

Auch in Bezug auf die Haltefunktion haben diese Zungen Vorteile gegenüber den starr mit dem Haltering verbundenen Rückhalte-Elementen, welche bisher in Kombination mit Fangbändern verwendet wurden. Wird die Verschlusskappe eines Behälters angehoben, so werden die Rückhalte-Elemente des Halterings gegen den Wulst der Behältermündung gedrückt, was zu einer Belastung und Verformung des Halterings führt. Diese ist bei Verschlusskappen mit Fangband besonders stark, da der Haltering dieser Verschlusskappen eine relativ geringe Höhe aufweist. Insbesondere bewirkt die Belastung der Rückhalte-Elemente eine Verdrehung des Ringsquerschnitts, was bei starr mit dem Haltering verbundenen Rückhalte-Elementen dazu führt, dass diese nach unten wegkippen und somit den Haltering freigeben oder das Abstreifen des Halterings zumindest erleichtern. Auch durch die einwärts gerichteten Zungen lässt sich eine Verformung des Halterings nicht ganz verhindern. Die Zungen haben jedoch den Vorteil, dass sich ihr freies Ende weitgehend unabhängig von dem Haltering bewegen kann, so dass sich die Zungen auch dann sicher gegen den Wulst der Behältermündung stellen, wenn der Haltering verformt wird.

Durch geeignete Dimensionierung und Anordnung der Zungen erstrecken sich die steil nach oben gerichteten Zungen über die untere Seitenfläche des entlang dem Kappenumfang angeordneten Fangbands hinaus nach oben erstrecken. Eine steil nach oben gerichtete Position nehmen die Zungen während der Erstmontage der Verschlusskappe ein, wenn sie über den Wulst der Behältermündung gleiten. Sie werden dabei durch den Wulst in radialer Richtung nach aussen gedrückt. Wenn sich die Zungen bis in den Bereich des Fangbands hinein. erstrecken, hat dies den Vorteil, dass die Zungen in der kritischen Phase des Aufschraubvorgangs, wenn sie über den Wulst der Behältermündung gleiten, an der Innenfläche des Fangbands anliegen. Bei Schraubkappen tritt in dieser kritischen Phase die maximale Belastung der Sollbruchstege auf, da der Haltering durch die an dem Wulst der Behältermündung anliegenden Zungen gebremst wird und somit ein relativ starkes Drehmoment von der Kappenwand auf den Haltering übertragen werden muss. Die an der Innenfläche des Fangbands anliegenden Zungen überbrücken den Spalt zwischen dem Fangband und dem Haltering und entlasten somit die zwischen diesen beiden Elementen angeordneten Sollbruchstege, da ein Teil des Drehmoments über die Zungen selbst übertragen wird.

Um bei möglichst geringer Bauhöhe ausreichenden Platz für das Fangband zu erhalten, wird bevorzugt ein Haltering verwendet, dessen vertikale Höhe höchstens das dreifache seiner radialen Dicke beträgt. Ein Haltering mit solch niedrigem Querschnitt hat zwar den Nachteil, dass er sich leichter verformen lässt, durch die Verwendung der bereits genannten Rückhalte-Elemente in Form von radial einwärts abstehenden Zungen kann die Garantiefunktion aber dennoch zuverlässig gewährleistet werden. Durch weitere Reduktion der Höhe des Garantierings kann zusätzlich Material eingespart und gleichzeitig mehr Raum für die Anordnung des Fangbands geschaffen werden. Besonders bevorzugt wird daher ein Haltering verwendet, dessen vertikale Höhe im Bereich des Fangbands höchstens das Doppelte seiner radialen Dicke beträgt. Selbst ein Haltering mit etwa quadratischem Querschnitt wird durch die einwärts gerichteten Zungen zuverlässig auf der Behältermündung gehalten. Dies ist selbst bei einem Haltering mit etwa quadratischem Querschnitt noch sehr gut möglich, durch die niedrige Bauform des Halterings lässt sich einerseits Material einsparen und andererseits entsteht mehr Raum für die Anordnung des Fangbands.

Ein weiterer Vorteil der niedrigen Bauform des Halterings besteht darin, dass sich die bei aufgesetzter Verschlusskappe gegen den Kappenboden gerichteten Zungen über die Oberkante des Halterings besonders einfach hinaus nach oben erstrecken können.

Die Zungen können auf unterschiedliche Weise entlang dem Haltering angeordnet werden. Insbesondere kann der Abstand zwischen nebeneinander angeordneten Zungen unterschiedlich gewählt werden. Bei einer bevorzugten Ausführungsvariante werden die Zungen entlang dem Haltering dicht nebeneinander angeordnet. Die seitlichen Ränder von nebeneinander angeordneten Zungen werden dabei durch eine flexible Materialbrücke gelenkig miteinander verbunden. Auf diese Weise entsteht ein längeres, aus mehreren Zungen bestehendes Zungenband. Damit wird erreicht, dass sich die Zungen gegenseitig in ihrer Position halten, sodass sie nicht mehr so leicht verschwenkt werden können. Dies ist von Vorteil, wenn die Verschlusskappe in einer Form gegossen wird, in der die Zungen nach unten, vom Kappenboden weggerichtet sind. Diese Position der Zungen wird zum Giessen der Verschlusskappe bevorzugt, da sich die Kappe nach dem Giessen besser entformen lässt. Die Zungen müssten jedoch anschliessend aus ihrer nach unten gerichteten Position nach innen verschwenkt werden. Dies geschieht vorzugsweise in einem separaten Arbeitsgang vor dem Aufsetzen der Verschlusskappe. Die Zungen haben jedoch grundsätzlich die Tendenz, wieder in ihre ursprüngliche, gegossene Position zurückzukehren. Eine Möglichkeit, um dies zu vermeiden, besteht nun darin, nebeneinander angeordnete Zungen miteinander zu verbinden, wie dies bereits vorstehend beschrieben wurde. Die Zungen halten sich dann gegenseitig in ihrer inneren, gegen den Kappenboden gerichteten Lage.

Werden einzelne, im Abstand zueinander angeordnete Zungen verwendet, so können diese auf andere Art in ihrer gegen den Kappenboden gerichteten Position fixiert werden, z.B. durch kurzzeitige Wärmezufuhr nachdem die Zungen in diese Position geschwenkt wurden. Eine mögliche Alternative besteht darin, die Zungen direkt beim Aufsetzen der Verschlusskappe durch die Behältermündung nach innen zu verschwenken. Dazu ist jedoch in der Regel eine besonders gestaltete Behältermündung erforderlich.

Die Erfindung ist im folgenden anhand von Ausführungsbeispielen näher erläutert. Es zeigen:
- Figur 1: eine Behältermündung mit abgeschraubter Verschlusskappe,
- Figur 2: die Schnittdarstellung einer Behältermündung mit aufgesetzter Verschlusskappe,
- Figur 3: die Behältermündung von Figur 2 zu Beginn des Oeffnungsvorgangs,
- Figur 4: die Seitenansicht einer Verschlusskappe mit Haltering und Fangband,
- Figur 5: die Schnittdarstellung einer Schraubkappe gemäss Ebene A-A in Figur 6,
- Figur 6: den Haltering der in Figur 5 gezeigten Schraubkappe gemäss Schnittebene B-B,
- Figur 7: eine Schnittdarstellung der bereits in Figur 5 gezeigten Schraubkappe mit nach unten gerichteten Zungen, und
- Figur 8: die Schnittdarstellung einer weiteren Schraubkappe mit mehreren, im Abstand voneinander angeordneten Zungen.

Figur 1 zeigt eine Behältermündung mit abgeschraubter Verschlusskappe. Der abnehmbare Kappenteil besteht aus einem Kappenboden 1 und einer daran anschliessenen Kappenwand 2. Diese ist durch ein Fangband 5 mit einem Haltering 3 verbunden. Der Haltering 3 weist an seiner Innenfläche radial einwärts abstehende Zungen 8 auf, welche einen Wulst 4 an der Behältermündung untergreifen. Es versteht sich von selbst, dass die Schraubkappe nicht in der gezeichneten Position schweben kann, sie muss von einer nicht gezeichneten Hand gehalten werden. Nach dem Oeffnen wird sie aus dem Bereich der Mündungsöffnung entfernt und hängt dann in einer nicht gezeichneten Stellung unterhalb des Halterings 3. Ein Ende 6 des Fangbands 5 ist fest mit dem unteren Rand der Kappenwand 2 verbunden und das andere Ende 7 ist fest mit dem Haltering 3 verbunden. Vor dem Abreissen des Halterings verläuft das Fangband zwischen der Kappenwand und dem Haltering entlang dem Umfang der Verschlusskappe. Das hier dargestellte Fangband 5 erstreckt sich lediglich über einen Teil des Kappenumfangs. Die obere Seitenfläche des Fangbands 5 ist durch Sollbruchstege 14 mit dem unteren Rand der Kappenwand verbunden und die untere Seitenfläche des Fangbands 5 ist durch Sollbruchstege 14a mit dem Haltering 3 verbunden. Ausserhalb des Fangband-Bereichs ist der Haltering 3 durch Sollbruchstege 14b direkt mit dem unteren Rand der Kappenwand verbunden.

In Figur 2 ist die Schnittdarstellung einer Behältermündung mit aufgesetzter Verschlusskappe dargestellt. Der Haltering 3 dieser Verschlusskappe weist eine Vielzahl von radial einwärts gegen den Kappenboden 1 gerichteten Zungen 8 auf, von denen in dieser Schnittdarstellung jedoch lediglich zwei erkennbar sind. Diese untergreifen einen Wulst 4 der Behältermündung. Die Zungen 8 sind lediglich an einem Ende durch eine Gelenkverbindung 17 mit dem Haltering 3 verbunden. Diese Gelenkverbindung 17 ermöglicht es, das freie Ende der Zungen 8 in radialer Richtung zu verschwenken, so dass dieses insbesondere beim erstmaligen Aufsetzen der Verschlusskappe radial nach aussen weichen kann, wenn es über den Wulst an der Behältermündung gleitet. Die Gelenkverbindung 17 wird bevorzugt am unteren Rand des Halterings 3 angeordnet, grundsätzlich wäre es jedoch auch möglich, dass sich der Haltering über den Anschlusspunkt der Gelenkverbindung 17 hinaus nach unten erstreckt.

Zwischen dem Haltering 3 und der Kappenwand 2 ist ein Fangband 5 angeordnet, das zwei etwa parallele Seitenflächen 12, 13 aufweist. Lediglich in radialer Richtung werden die beiden Seitenflächen 12, 13 üblicherweise leicht zueinander geneigt (nicht gezeichnet), um bei der Herstellung das Entformen der Verschlusskappe zu erleichtern. Die obere Seitenfläche 12 des Fangbands 5 ist durch Sollbruchstege 14 mit dem unteren Rand 15 der Kappenwand verbunden und die untere Seitenfläche 13 des Fangbands 5 ist durch Sollbruchstege 14a mit dem Haltering 3 verbunden. Im Bereich des Fangbands 5 ist die vertikale Höhe 9 des Halterings 3 kleiner als das dreifache seiner radialen Dicke 10. Durch die geringe Höhe des Halterings 3 wird zwischen dem Haltering und der Kappenwand 2 Platz für die Anordnung des Fangbands 5 gewonnen.

Die Zungen 8 erstrecken sich über die untere Seitenfläche 13 des Fangbands 5 hinaus nach oben. Wenn die Zungen 8 beim erstmaligen Aufsetzen der Verschlusskappe durch den Wulst 4 der Behältermündung radial nach aussen gedrückt werden, legen sie sich daher an die Innenfläche 16 des Fangbands 5 an, was während der Montage zu einer Entlastung der unteren Sollbruchstege 14a führt, die das Fangband 5 mit dem Haltering 3 verbinden.

Die relativ niedere Querschnitthöhe 9 des Halterings 3 führt dazu, dass der Haltering bei Belastung der Zungen 8 verformt wird. Dies ist aus Figur 3 ersichtlich, in der die Behältermündung von Figur 2 zu Beginn des Oeffnungsvorgangs dargestellt ist. Beim Abschrauben der Verschlusskappe werden die Zungen 8 durch eine Kraft 18 belastet. Diese Kraft 18 wirkt auf den Haltering 3, der aufgrund seiner relativ geringen Querschnittshöhe 9 insbesondere im Bereich des Fangbands 5 verdreht und nach aussen gebogen wird. Die Verdrehung des Haltering-Querschnitts um den Winkel α würde bei fest mit dem Haltering 3 verbundenen Rückhalte-Elementen dazu führen, dass diese nach unten weggeschwenkt werden. Durch die Verwendung der beweglichen Zungen 8 kann dies wirksam verhindert werden, so dass der Haltering 3 trotz seines relativ geringen Ringquerschnitts zuverlässig auf der Behältermündung gehalten wird. In Figur 4 ist die Seitenansicht einer Verschlusskappe mit Haltering 3 und Fangband 5 dargestellt. Auch bei diesem Ausführungsbeispiel erstreckt sich das Fangband 5 lediglich über einen Teilbereich des Kappenumfangs. Grundsätzlich könnte jedoch auch ein längeres Fangband verwendet werden, das sich praktisch über den gesamten Umfang der Verschlusskappe erstreckt.

In Figur 5 ist die Schnittdarstellung einer Schraubkappe gemäss Schnittebene A-A in Figur 6 dargestellt. Die in diesem Ausführungsbeispiel dargestellten Zungen 8a sind symetrisch zur Zungenmitte einwärts gefaltet, was ihnen gegenüber flachen Zungen eine höhere Druckfestigkeit verleiht. Die Zungen 8a sind dicht nebeneinander angeordnet und durch flexible Materialbrücken 16 zu einem umlaufenden, inneren Zungenband verbunden. Dieses ist auch in Figur 6 gut erkennbar, in welcher der Haltering der in Figur 5 gezeigten Schraubkappe in einer Ansicht gemäss Schnittebene B-B von oben dargestellt ist. Auf die Verbindungsbrücken 16 kann jedoch auch verzichtet werden, so dass nebeneinander angeordnete Zungen voneinander unabhängig sind.

Figur 7 zeigt die bereits in Figur 5 dargestellte Schraubkappe mit nach unten, vom Kappenboden weggerichteten Zungen. Die Zungen werden bevorzugt in dieser Position gegossen und anschliessend in einem separaten Arbeitsgang in ihre innere, gegen den Kappenboden gerichtete Position gefaltet. In diesem Zusammenhang ist es von Vorteil, wenn die Zungen, wie in diesem Beispiel gezeigt, dicht nebeneinander angeordnet sind. Nachdem die Zungen nach innen verschwenkt wurden, können sich die dicht nebeneinander angeordneten Zungen gegenseitig in dieser Position halten. Wären die Zungen auf grösserem Abstand zueinander angeordnet, so hätten sie die Tendenz, wieder in ihre ursprüngliche (durch Giessen erzeugte), nach unten gerichtete Position zurückzukehren. Besonders wirksam lässt sich dies verhindern, wenn die seitlichen Ränder von nebeneinander angeordneten Zungen durch eine flexible Materialbrücke 16 (Figur 5) gelenkig miteinander verbunden sind.

Figur 8 zeigt die Schnittdarstellung einer alternativen Ausführungsvariante, bei der einzelne Zungen 8b mit gleichen Abständen entlang dem Umfang des Garantierings verteilt angeordnet sind. Die Zungen 8b können entweder in der gezeigten Position oder in einer analog zu Figur 3 nach unten gerichteten Position gegossen werden, wobei sie dann vor der Montage der Verschlusskappe zunächst nach innen gefaltet werden müssen. Bei dem hier dargestellten Beispiel sind lediglich sechs Zungen entlang dem Umfang des Garantiebands verteilt angeordnet. Bevorzugt wird jedoch eine grössere Anzahl von Zungen verwendet, die dann entsprechend dichter, d.h. mit kleineren Abständen, entlang dem Umfang verteilt angeordnet werden.

## Patentansprüche

1. Verschlusskappe zum Verschliessen einer Behältermündung, mit einem Kappenboden (1) und einer daran anschliessenden Kappenwand (2), an deren unterem Rand ein Haltering (3) angeordnet ist, der bei aufgesetzter Verschlusskappe ein Rückhalte-Element, insbesondere einen Wulst (4) an der Behältermündung untergreift, und mit einem Fangband (5), dessen eines Ende (6) fest mit dem unteren Rand der Kappenwand verbunden ist und dessen anderes Ende (7) fest mit dem Haltering (3) verbunden ist, wobei das Fangband (5) zwischen der Kappenwand und dem Haltering entlang dem Umfang der Verschlusskappe verläuft, dadurch gekennzeichnet, dass der Haltering (3) mehrere von seiner Innenfläche radial einwärts abstehende Zungen (8) aufweist, die bei aufgesetzter Verschlusskappe nach oben, gegen den Kappenboden (1) gerichtet sind, um das Rückhalte-Element (4) an der Behältermündung zu untergreifen und dass sich die bei aufgesetzter Verschlusskappe gegen den Kappenboden gerichteten Zungen (8) über die Oberkante (11) des Halterings (3) hinaus erstrecken, wobei die an der Innenfläche des Fangbands anliegenden zungen den Spalt zwischen dem Fangband und dem Haltering überbrücken.

2. Verschlusskappe nach einem der Ansprüche 1, dadurch gekennzeichnet, dass die vertikale Höhe (9) des Halterings (3) höchstens das dreifache seiner radialen Dicke (10) beträgt.

3. Verschlusskappe nach Anspruch 1, dadurch gekennzeichnet, dass der Haltering (3) etwa quadratischen Querschnitt aufweist.

4. Verschlusskappe nach einem der Ansprüche 1 bis 3, dadurch gekennzeichnet, dass das Fangband (5) durch Sollbruchstege (14) mit dem unteren Rand der Kappenwand (2) verbunden ist.

5. Verschlusskappe nach Anspruch 4, dadurch gekennzeichnet, dass sich die nach oben gerichteten zungen (8) über die untere Seitenfläche (13) des entlang dem Kappenumfang angeordneten Fangbands (5) hinaus nach oben erstrecken, so dass sie beim Aufsetzen der Verschlusskappe an die Innenfläche (16) des Fangbands (5) und/oder der Kappenwand (2) anpressbar sind und dabei die Sollbruchstege (14, 14a) wenigstens teilweise abdecken.

6. Verschlusskappe nach einem der Ansprüche 1 bis 5, dadurch gekennzeichnet, dass die Zungen (8a) entlang dem Haltering (3a) dicht nebeneinander angeordnet sind und die seitlichen Ränder von nebeneinander angeordneten zungen durch eine flexible Materialbrücke (16) gelenkig miteinander verbunden sind.

## Claims

1. Closure cap for the closure of a container mouth with a cap base (1) and a cap wall (2) abutting said cap base, a retaining ring (3) being arranged on the lower edge of said cap wall, said retaining ring engaging beneath a retaining element, in particular a bead (4), when the closure cap is in position on the container mouth, and with a tether (5), one end (6) of said tether being connected firmly with the lower edge of the cap wall and the other end (7) of said tether being connected firmly to the retaining ring (3), wherein the tether (5) runs between the cap wall and the retaining ring along the circumference of the closure cap, characterized in that the retaining ring (3) possesses on its inside surface a plurality of tongues (8) protruding radially inwards, said tongues being directed upwards towards the cap base (1) in order to engage beneath the retaining element (4) on the container mouth when the closure cap is in position on the container mouth, and that, when the closure cap is in position on the container mouth, the tongues (8), directed towards the cap base, extend over the upper edge (11) of the retaining ring (3), wherein the tongues, lying against the inside surface of the tether, bridge across the gap between the tether and the retaining ring.

2. Closure cap according to claim 1, characterized in that the vertical height (9) of the retaining ring (3) amounts at the most to three times the radial thickness (10) of said retaining ring.

3. Closure cap according to claim 1, characterized in that the retaining ring (3) possesses an approximately square cross section.

4. Closure cap according to one of the claims 1 to 3, characterized in that the tether (5) is connected with the lower edge of the cap wall (2) by means of frangible bridge pieces (14).

5. Closure cap according to claim 4, characterized in that the upwardly directed tongues (8) extend upwards beyond the lower lateral surface (13) of the tether (5) arranged along the circumference of the cap so that, during fitting of the closure cap on the container mouth, said tongues are able to be pressed against the inside surface (16) of the tether (5) and/or the cap wall (2) and with that at least partially cover the frangible bridge pieces (14, 14a).

6. Closure cap according to one of the claims 1 to 5, characterized in that the tongues (8a) are arranged to be tightly adjacent along the retaining ring (3a) and the side edges of the adjacently arranged tongues are connected together by a flexible material bridge piece (16) acting as a linkage.

## Revendications

1. Couvercle pour fermer un goulot de récipient, comportant un fond de couvercle (1) et une paroi de couvercle (2) qui fait suite à celui-ci et sur le bord inférieur de laquelle est disposée une bague de blocage (3) qui, quand le couvercle est posé, vient en prise sous un élément de retenue, en particulier un renflement (4) prévu sur le goulot du récipient, et comportant une bande de retenue (5) dont une extrémité (6) est solidaire du bord inférieur de la paroi de couvercle tandis que son autre extrémité (7) est solidaire de la bague de blocage (3), la bande de retenue (5) s'étendant sur la circonférence du couvercle, entre la paroi de couvercle et la bague de blocage, caractérisé en ce que la bague de blocage (3) comporte plusieurs languettes (8) qui font saillie radialement à partir de sa surface intérieure, et qui, quand le couvercle est posé, sont dirigées vers le haut, en direction du fond de couvercle (1), afin de venir en prise sous l'élément de retenue (4) prévu sur le goulot, et en ce que les languettes (8) dirigées vers le fond de couvercle, quand le couvercle est posé, dépassent du bord supérieur (11) de la bague de blocage (3), moyennant quoi les languettes appliquées contre la surface intérieure de la bande de retenue couvrent l'interstice entre la bande de retenue et la bague de blocage.

2. Couvercle selon la revendication 1, caractérisé en ce que la hauteur verticale (9) de la bague de blocage (3) est égale au maximum au triple de son épaisseur radiale (10).

3. Couvercle selon la revendication 1, caractérisé en ce que la bague de blocage (3) présente une section transversale à peu près carrée.

4. Couvercle selon l'une des revendications 1 à 3, caractérisé en ce que la bande de retenue (5) est reliée par des pattes de rupture (14) au bord inférieur de la paroi de couvercle (2).

5. Couvercle selon la revendication 4, caractérisé en ce que les languettes (8) dirigées vers le haut dépassent, vers le haut, de la surface latérale inférieure (13) de la bande de retenue (5) disposée sur la circonférence du couvercle, de sorte que lors de la pose du couvercle, elles sont aptes à être pressées contre la surface intérieure (16) de la bande de retenue (5) et/ou de la paroi de couvercle (2), en couvrant au moins partiellement les pattes de rupture (14, 14a).

6. Couvercle selon l'une des revendications 1 à 5, caractérisé en ce que les languettes (8a) sont disposées tout près les unes des autres le long de la bague de blocage (3a) et les bords latéraux de languettes juxtaposées sont reliés entre eux de manière articulée par un pont de matériau flexible (16).
